# EUROPÄISCHE PATENTSCHRIFT

(11) **EP 3 555 369 B1**
(45) Veröffentlichungstag und Bekanntmachung des Hinweises auf die Patenterteilung: **17.02.2021**
(21) Anmeldenummer: 17828876.7
(22) Anmeldetag: 15.12.2017
(51) Int. Cl.: E01D 19/16, E01D 21/00

(54) **VERFAHREN ZUM INSTALLIEREN EINES SPANNELEMENTS IN EINEM ANKERBLOCK HALTERUNG, INSBESONDERE ZUR DURCHFÜHRUNG DES VERFAHRENS UND KOMBINATION EINER HALTERUNG MIT EINEM SPANNELEMENT**
METHOD FOR INSTALLING A TENSIONING ELEMENT IN AN ANCHOR BLOCK, HOLDER, IN PARTICULAR FOR CARRYING OUT THE METHOD AND COMBINATION OF A HOLDER WITH A PRESTRESSING ELEMENT
PROCÉDÉ D'INSTALLATION D'UN ÉLÉMENT DE SERRAGE DANS UN SUPPORT DE BLOC D'ANCRAGE, DESTINÉ NOTAMMENT À LA MISE EN OEUVRE DU PROCÉDÉ ET COMBINAISON D'UN SUPPORT AVEC UN ÉLÉMENT DE SERRAGE

(30) Priorität: 19.12.2016 DE 102016225416
(43) Veröffentlichungstag der Anmeldung: 23.10.2019
(73) Patentinhaber: DYWIDAG-Systems International GmbH, 85716 Unterschleißheim (DE)
(72) Erfinder: BAUER, Michael, 85716 Unterschleißheim (DE); BRAND, Werner, 85356 Freising (DE); KEINER, Hagen, 85354 Freising (DE)
(74) Vertreter: Weickmann & Weickmann PartmbB
(86) Internationale Anmeldenummer: PCT/EP2017/083012
(87) Internationale Veröffentlichungsnummer: WO 2018/114664

(56) Entgegenhaltungen:
- DE-A1- 2 103 192
- DE-A1- 2 549 299
- US-A- 5 461 743
- US-A1- 2005 055 974

## Beschreibung

Die Erfindung betrifft ein Verfahren zum Installieren eines Spannelements in einem bereits an einem Bauwerk befestigten Ankerblock gemäß dem Oberbegriff des Anspruch 1.

Ein derartiges Verfahren wird beispielsweise bei der Errichtung von Bauwerken eingesetzt, etwa Schrägseilbrücken, die eine Mehrzahl von Spanngliedern aufweisen, von denen jedes wiederum eine Mehrzahl von Spannelementen umfasst, die in einem gemeinsamen Hüllrohr aufgenommen sind, das beispielsweise aus hochdichtem Polyethylen (HDPE) gebildet sein kann. Das Verfahren dient dazu, die Spannelemente in das Hüllrohr einzuziehen und anschließend im Ankerblock zu verankern.

Auch die erfindungsgemäß eingesetzten Spannelemente können, wie dies an sich aus dem Stand der Technik bekannt ist, jeweils eine aus einer Mehrzahl von Drähten gebildete Litze umfassen. Beispielsweise kann die Litze aus sieben Stahldrähten gebildet sein. Um einen ersten Korrosionsschutz bereitstellen zu können, können die Litzen verzinkt oder/und mit Epoxidharz beschichtet sein. Als weitere Korrosionsschutzmaßnahme können die Litzen von einem Schutzmantel umhüllt sein, der beispielsweise aus Kunststoff, insbesondere Polyethylen (PE), gebildet ist. Vor dem Umhüllen der Litze mit dem Schutzmantel kann die Litze mit einem Korrosionsschutzmaterial, beispielsweise Wachs oder Fett, beschichtet werden, das den Zwischenraum zwischen der Litze und dem Schutzmantel vorzugsweise im Wesentlichen vollständig ausfüllt.

Zum Installieren eines Spannelements wird die Halterung üblicherweise am freien Ende des Spannelements angebracht. Hierzu kann beispielsweise der Mitteldraht der Litze freigelegt und an diesem eine so genannte Mitteldrahtklemme angebracht werden. Alternativ kann das freie Ende des Mitteldrahts aber auch plastisch zu einem Stauchköpfchen verformt werden, an dem die Halterung formschlüssig angreifen kann, während die Außendrähte der Halterung benachbart entfernt werden. Anschließend wird ein an der Halterung angebrachtes Zugseil mittels einer Winde eingeholt, so dass das Spannelement zusammen mit der Halterung zum Ankerblock bewegt wird. Am Ankerblock angekommen gibt es zwei Alternativen:
Entweder verläuft das Zugseil bereits durch die Durchgangsöffnung des Ankerblocks, in der das Spannelement verankert werden soll. In diesem Fall muss das Spannelement zusammen mit der daran angebrachten Halterung noch durch die Durchgangsöffnung gezogen und dann das Spannelement am Ankerblock befestigt werden. Bei dieser Vorgehensweise ist die Größe der Halterung begrenzt, da sie ja zusammen mit dem Spannelement durch die Durchgangsöffnung des Ankerblocks passen muss. Man sieht leicht ein, dass dies Einschränkungen hinsichtlich der Stabilität der Befestigung mit sich bringt. Darüber hinaus muss das Zugseil für jeden Installationsvorgang wieder durch die jeweilige Durchgangsöffnung gefädelt werden, was das Verfahren insgesamt aufwändiger macht.

Oder das Spannelement wird auf eine weitere Winde umgehängt, deren Zugseil durch die zugehörige Durchgangsöffnung des Ankerblocks gezogen worden ist, während gleichzeitig das Spannelement zum Ankerblock bewegt wurde. Diese Vorgehensweise erfordert jedoch eine weitere Winde und unterliegt zudem zumindest im letzten Abschnitt des Installationsvorgangs den gleichen Einschränkungen hinsichtlich der Stabilität der Verbindung von Halterung und Spannelement wie die zuvor beschriebene Vorgehensweise.

Dokument DE 25 49 299 A1, welches als nächstliegender Stand der Technik erachtet wird, offenbart ein Verfahren zum Installieren eines Spannelements in einem Ankerblock, wobei das Spannelement mit einer Halterung verbunden wird, um das Spannelement zu dem Ankerblock zu bewegen.

Ferner sei auf die Dokumente US 2005/055974 A1, US 5 461 743 A und DE 21 03 192 A1 hingewiesen.

Es ist daher Aufgabe der vorliegenden Erfindung, die Installation von Spannelementen zu vereinfachen.

Diese Aufgabe wird erfindungsgemäß durch ein Verfahren gemäß Anspruch 1 gelöst.

Auf diese Weise ist es möglich, das Spannelement in die Durchgangsöffnung der Verankerung einzuführen, ohne die Halterung zum Umhängen des Spannelements auf eine weitere Winde von diesem lösen zu müssen, und ohne bei jedem Installationsvorgang die Halterung nebst dem damit verbundenen Zugseil wieder durch die zugehörige Durchgangsöffnung des Ankerblocks hindurchführen zu müssen. Zudem braucht die Halterung nicht unter Berücksichtigung der Abmessungen der Durchgangsöffnungen des Ankerblocks ausgebildet zu werden, da erfindungsgemäß nur der jenseits der Halterung angeordnete Abschnitt des Spannelements, d.h. der Überstand des Spannelements, durch die Durchgangsöffnung hindurch geführt wird. Dies vereinfacht das Installationsverfahren sowohl hinsichtlich der für seine Durchführung benötigten Zeit als auch hinsichtlich des für seine Durchführung benötigten Personals als auch hinsichtlich der für seine Durchführung benötigten Ausrüstung.

Auch erfindungsgemäß kann vorgesehen sein, dass die Halterung mittels eines Zugseils zum Ankerblock bewegt wird.

Vorteilhafterweise kann sowohl an dem zum Ankerblock hingewandten Ende der Halterung als auch an dem vom Ankerblock abgewandten Ende der Halterung jeweils ein Zugseil angeordnet sein, wobei vorzugsweise beiden Zugseilen jeweils eine gesonderte Winde zugeordnet sein kann. Diese Weiterbildung ermöglicht eine kontrollierte Hin- und Herbewegung der Halterung zwischen einer Spannelement-Ausgangsposition, die sich beispielsweise auf dem Brückendeck der Schrägseilbrücke oder auf Höhe des Fundaments eines Turms befinden kann, und dem Ankerblock, der sich beispielsweise in dem Pylon der Schrägseilbrücke oder auf Höhe der Turmspitze befinden kann, beispielsweise eine kontrollierte Hin- und Herbewegung in dem Hüllrohr des Spannglieds. Dabei ist es ferner von Vorteil, wenn die der Spannelement-Ausgangsposition zugeordnete Winde derart betrieben wird, dass die Zugseile im Wesentlichen ständig auf Zug belastet sind, während die Halterung zum Ankerblock bewegt wird.

Ein Problem, das sich im Zuge der Bewegung des Spannelements zum Ankerblock häufig stellt, und zwar beispielsweise, aber nicht ausschließlich aufgrund der Zugbelastung der Zugseile, ist ein Verdrillen des mit der Halterung verbundenen Spannelements um seine Längserstreckungsrichtung. Da Spannglieder in der Praxis nicht selten eine hohe Anzahl von Spannelementen umfassen, beispielsweise mehr als einhundert Spannelemente, weisen die Hüllrohre einen Innendurchmesser auf, der deutlich größer ist als der Durchmesser der einzelnen Spannelemente. Daher kann das Verdrillen des gerade zum Ankerblock bewegten Spannelements insbesondere zu Beginn der Installation des Spannglieds, wenn noch wenige Spannelemente in dem Hüllrohr aufgenommen sind, dazu führen, dass sich das freie Ende des Spannelements, also insbesondere das freie Ende des Überstands, in den bereits im Hüllrohr aufgenommenen Spannelementen verfängt. Um diesem Problem vorbeugen zu können, wird in Weiterbildung der Erfindung vorgeschlagen, dass an dem freien Ende des Spannelements, zumindest während die Halterung zum Ankerblocks bewegt wird, eine Führungseinheit angebracht ist. Schon allein die Tatsache, dass die Führungseinheit am freien Ende des Spannelements angebracht ist und sich damit quer zur Längserstreckungsrichtung des Spannelements über dieses hinaus erstreckt, erschwert es dem Spannelement, sich in anderen im Hüllrohr aufgenommenen Spannelementen zu verfangen. Dies gilt umso mehr, wenn die Abmessungen der Führungseinheit quer zur Längserstreckungsrichtung des Spannelements mehr als doppelt so groß sind wie jene des Spannelements selbst.

Zusätzlich oder alternativ hierzu kann aber auch vorgesehen sein, dass die Führungseinheit mit dem Zugseil verbunden ist, beispielsweise lösbar verbunden ist. Die Verbindung kann dabei beispielsweise von einer Öse gebildet sein, welche das Zugseil lose umgibt, so dass sie relativ zum Zugseil bewegbar ist. Dabei kann die Lösbarkeit beispielsweise nach Art eines Karabinerhakens oder dergleichen bereitgestellt werden. Es ist jedoch auch denkbar, dass die Verbindung mittels einer Klemme gebildet wird, die an dem Zugseil relativ zu diesem unbeweglich befestigt werden kann.

Um das Installieren der Spannelemente noch effektiver durchführen zu können, wird vorgeschlagen, dass die Halterung zum Anbringen von wenigstens zwei Spannelementen ausgebildet ist. Auf diese Weise können in einem Arbeitsgang gleich mehrere Spannelemente von der Spannelement-Ausgangsposition zum Ankerblock bewegt werden. Dabei muss lediglich Sorge dafür getragen werden, dass jedes der Spannelemente in die jeweils zugeordnete Durchgangsöffnung des Ankerblocks eingeführt wird. Dies kann jedoch beispielsweise durch einfache Nummerierung oder farbige Markierung der Spannelemente sichergestellt werden.

Grundsätzlich ist es denkbar, dass die Überstände der wenigstens zwei Spannelemente unterschiedlich lang bemessen sind. Dies würde es ermöglichen, die Spannelemente nacheinander in die zugehörigen Durchgangslöcher einzuführen. Dies kann insbesondere bei beengten räumlichen Verhältnissen vorteilhaft sein. Zur Erzielung einer möglichst kurzen Installationszeit ist es erfindungsgemäß jedoch bevorzugt, dass die Überstände der wenigstens zwei Spannelemente im Wesentlichen gleich lang bemessen sind. Dies ermöglicht es, die Spannelemente gleichzeitig in die Durchgangsöffnungen des Ankerblocks einzuführen und darin zu verankern.

Nachfolgend wird eine Halterung für ein Spannelement beschrieben, welche insbesondere zur Durchführung des erfindungsgemäßen Verfahrens geeignet ist, umfassend:
- einen Basiskörper mit einer länglichen Ausnehmung zur Aufnahme des Spannelements,
   wobei die Ausnehmung an ihren beiden Längsenden jeweils eine Austrittsöffnung aufweist, welche dazu ausgelegt und bestimmt sind, das Spannelement in den Basiskörper ein- und aus diesem wieder austreten zu lassen, und
   wobei die Ausnehmung an einer ihrer Längsseiten eine längliche Öffnung aufweist, welche einen im Wesentlichen geradlinig verlaufenden Abschnitt aufweist, der sich über die gesamte Länge des Basiskörpers erstreckt, und
- eine Haltekrafterzeugungseinrichtung, welche dazu bestimmt ist, eine Haltekraft zu erzeugen, welche das Spannelement gegen eine Begrenzungswand der Ausnehmung andrückt.

Die Halterung trägt ebenfalls dazu bei, die Installation der Spannelemente zu vereinfachen. Man braucht das jeweilige Spannelement nämlich nur von oben durch den im Wesentlichen geradlinig verlaufenden Abschnitt der oberen Öffnung der Ausnehmung in die Ausnehmung einzulegen und anschließend die Haltekrafterzeugungseinrichtung zu betätigen. Dabei kann der für die Durchführung des erfindungsgemäßen Verfahrens erforderliche Überstand des Spannelements durch die eine Austrittsöffnung aus der Halterung austreten, während die Restlänge des Spannelements aus der anderen Austrittsöffnung austritt. Infolge ihrer Betätigung erzeugt die Haltekrafterzeugungseinrichtung eine Haltekraft, welche das Spannelement sicher in der Halterung hält, während die Halterung zusammen mit dem Spannelement zum Ankerblock bewegt wird.

In Weiterbildung der Halterung wird vorgeschlagen, dass die Haltekrafterzeugungseinrichtung ein relativ zum Basiskörper verstellbares Eingriffselement umfasst, welches dazu ausgelegt und bestimmt ist, mit dem Spannelement in Anlageeingriff zu treten und dieses in Anlage gegen einen feststehenden Wandungsabschnitt der Ausnehmung des Basiskörpers zu drücken. Dabei kann das Eingriffselement beispielsweise von einem relativ zum Basiskörper verstellbaren Stempel gebildet sein, der, insbesondere unter Zuhilfenahme von Werkzeug, von Hand oder mittels eines Kraftgeräts verstellbar ist. Alternativ ist es jedoch auch denkbar, dass das Eingriffselement von einem Oberflächenabschnitt eines flexiblen Elements gebildet ist, beispielsweise eines Schlauchs oder eines Ballons, das hydraulisch und/oder pneumatisch befüllbar und entleerbar ist.

Während das Spannelement in Anlage gegen einen feststehenden Wandungsabschnitt der Ausnehmung des Basiskörpers gedrückt wird, kann es auch zu einer zumindest teilweisen Verlagerung des Spannelements in der Ausnehmung kommen. Beispielsweise kann die Haltekrafterzeugungseinrichtung dazu ausgebildet sein, das Spannelement aus seinem geradlinigen Verlauf auszulenken. So ist es gemäß einer Ausführungsform der Halterung denkbar, dass ein zwischen den beiden Austrittsöffnungen gelegener Längenabschnitt des Spannelements in einen im Wesentlichen Doppel-S-förmigen Verlauf gebogen wird. Sollte der einfache Doppel-S-förmige Verlauf nicht ausreichen, um die erforderliche Haltkraft zu erzeugen, so kann auch ein mehrfacher Doppel-S-förmiger Verlauf verwendet werden. Hierzu kann eine entsprechende Anzahl von Eingriffselementen vorgesehen sein.

In Weiterbildung der Halterung wird vorgeschlagen, dass der Basiskörper ferner eine Deckenwandung umfasst, welche die Ausnehmung zumindest abschnittsweise, beispielsweise an den feststehenden Wandungsabschnitt angrenzend, überdeckt. Diese Deckenwandung kann das Spannelement formschlüssig dagegen sichern, in unbeabsichtigter Weise selbsttätig aus der Ausnehmung herauszutreten.

Um mittels der Halterung mehr als ein Spannelement zum Ankerblock bewegen zu können, wird ferner vorgeschlagen, dass die Halterung wenigstens zwei Ausnehmungen umfasst. Beispielsweise kann die Halterung zwei derartige Ausnehmungen umfassen, welche bezüglich der Längsrichtung der Halterung im Wesentlichen spiegelsymmetrisch angeordnet sind. Dabei kann den beiden Ausnehmungen eine gemeinsame Haltekrafterzeugungsvorrichtung zugeordnet sein.

Dabei kann die gemeinsame Haltekrafterzeugungsvorrichtung zwei Eingriffselemente umfassen, von denen jedes dazu bestimmt ist, mit einem der Spannelemente in Anlageeingriff zu treten, und welche mittels einer gemeinsamen Stellvorrichtung verstellbar sind. Es ist jedoch auch möglich, dass die gemeinsame Haltekrafterzeugungsvorrichtung eine Eingriffseinheit umfasst, welche an dem Basiskörper um eine zu dessen Höhenrichtung parallel verlaufende Achse schwenkbar oder drehbar ist. Dabei können zwei Abschnitte der Eingriffseinheit jeweils ein Eingriffselement bilden, das dazu bestimmt ist, mit einem der Spannelemente in Anlageeingriff zu treten.

Was die Haltekraft anbelangt, versteht es sich, dass der Eingriff zwischen der Haltekrafterzeugungseinrichtung und dem Spannelement in einer Art und Weise bewerkstelligt werden muss, die der Gefahr einer Beschädigung des Spannelements oder eines Teils des Spannelements, beispielsweise des die Litze umgebenden Schutzmantels, vorbeugt oder diese Gefahr gar vollständig ausschließt, und dies unabhängig davon, ob die Haltekraft durch Reibschluss oder/und durch Formschluss erzeugt wird.

Bezüglich eines durch Reibschluss erzeugten Anteils der Haltekraft ist dabei darauf zu achten, dass die Klemmkraft, d.h. der durch Reibschluss erzeugte Anteil der Haltekraft, das Spannelement, insbesondere den Schutzmantel der das eigentliche Spannelement bildenden Litze, im Wesentlichen nur elastisch verformt. Insbesondere könnte eine plastische Verformung des Schutzmantels zu einer Rissbildung führen, welche den Schutz der Litze vor Korrosion infolge des Eindringens von Feuchtigkeit durch die Risse gefährden könnte.

Wird ein Formschlussanteil der Haltekraft dadurch erzeugt, dass Halteelemente in den Schutzmantel der das eigentliche Spannelement bildenden Litze eindringen, so sollte darauf geachtet werden, dass diese Halteelemente den Schutzmantel nicht dauerhaft beschädigen. Durch die von einer derartigen Beschädigung herrührenden Öffnungen im Schutzmantel könnte nämlich Feuchtigkeit in den Schutzmantel eindringen, die an der Litze zu Korrosion führen könnte. Beispielsweise könnte die zum Anlageeingriff mit dem Spannelement vorgesehene Oberfläche des Eingriffselement zumindest abschnittsweise mit einer rauen Oberfläche ausgebildet sein, wobei die einzelnen, die Oberflächenrauigkeit bildenden Haltevorsprünge von der Basis der Oberfläche um eine Distanz abstehen, die kleiner ist als die Dicke des Schutzmantels.

Nachdem sich der Schutzmantel üblicherweise eng an die Litze anschmiegt, etwa nach Art eines Schrumpfschlauchs, kann der Formschlussanteil der Haltekraft aber auch dadurch erzeugt werden, dass die zum Anlageeingriff mit dem Spannelement vorgesehene Oberfläche des Eingriffselements mit einem Überzug versehen ist, welcher in Anpassung an die Oberfläche des Spannelements gestaltet ist. Zusätzlich oder alternativ ist es jedoch auch möglich, dass der Überzug elastisch verformbar ausgebildet ist, so dass er sich an die Oberflächengestalt des Spannelements anpassen kann. Ferner kann der Überzug zur Erhöhung des reibschlüssigen Beitrags zur Haltekraft einen Haftreibungskoeffizienten aufweisen, der größer ist als jener des Materials aus dem der Stempel gebildet ist.

Auch die Oberfläche des Basiskörpers, gegen die das Spannelement mittels des Stempels angedrückt wird, kann mit einem Überzug versehen sein, der wenigstens eine der vorstehend für den Überzug des Stempels erläuterten Eigenschaften aufweist.

Die Erfindung wird im Folgenden anhand eines Ausführungsbeispiels mit Bezug auf die beigefügte Zeichnung näher erläutert werden. Es stellt dar:
- Figur 1: eine schematische Ansicht einer Schrägseilbrücke, bei deren Errichtung das erfindungsgemäße Verfahren und die Halterung zum Einsatz kommen;
- Figur 2: eine schematische Ansicht zur Erläuterung des Zusammenwirkens der Spannelemente mit der Halterung, den Zugseilen und der Ankerplatte;
- Figur 3: eine Draufsicht auf eine erste Ausführungsform der Halterung; und
- Figur 4: eine Draufsicht auf eine zweite Ausführungsform der Halterung.

In Figur 1 ist eine Schrägseilbrücke, bei der das erfindungsgemäße Verfahren zum Einsatz kommen kann, ganz allgemein mit 100 bezeichnet. Sie umfasst ein Brückendeck 102, auf dem beispielsweise Verkehrswege für Kraftfahrzeuge und/oder sonstige Fahrzeuge und/oder Fußgänger angeordnet sein können, und wenigstens einen Pylon 104. Zwischen einer Ankerstelle 106 des Pylons 104 und einer Ankerstelle 108 des Brückendecks 102 verläuft ein Schrägseil 110.

Obgleich in Figur 1 lediglich ein einziges Schrägseil 110 dargestellt ist, versteht es sich, dass die Schrägseilbrücke 100 eine Mehrzahl derartiger Schrägseile umfassen kann und in der überwiegenden Anzahl von Fällen auch umfasst. Lediglich der einfacheren Darstellung halber wurde in Figur 1 lediglich ein einziges Schrägseil 110 gezeigt.

Das Schrägseil 110 umfasst seinerseits eine Mehrzahl von Litzen, von denen in Figur 1 der übersichtlicheren Darstellung halber lediglich drei dargestellt sind, nämlich die Litzen 112, 114 und 116.

Dabei ist die Litze 112 bereits fertig installiert, d.h. sie ist sowohl in einem Ankerblock 118 der Ankerstelle 106 als auch in einem Ankerblock 120 der Ankerstelle 108 verankert. Hierzu durchsetzt sie Durchgangsbohrungen 118a und 120a der Ankerblöcke 118 bzw. 120 und ist in diesen mittels Keilen 122 bzw. 124 gehalten.

Im Gegensatz hierzu sind die Litzen 114 und 116 gerade dabei, von einer Ausgangsposition 126, welche in der Nähe der Ankerstelle 108 angeordnet ist, zur Ankerstelle 106 transportiert zu werden. Hierzu sind die beiden Litzen 114 und 116 in eine Halterung 128 eingelegt und an dieser durch Klemmen befestigt (siehe auch Figur 3). Wie die Befestigung der Litzen 114 und 116 an der Halterung 128 bewerkstelligt wird, wird nachstehend mit Bezug auf Figur 3 noch detailliert erläutert werden. An den beiden Längsenden 128a und 128b der Halterung 128 sind Zugseile 130 und 132 befestigt, welche über Umlenkrollen 134 zu einer ersten Winde 136 und einer zweiten Winde 138 verlaufen. Durch eine entsprechende Ansteuerung der beiden Winden 136 und 138 kann eine kontrollierte Hin- und Herbewegung der Halterung 128 zwischen der Ausgangsposition 126 und der Ankerstelle 106 bewerkstelligt werden.

Die Befestigung der Zugseile 130 und 132 an den Längsenden 128a und 128b der Halterung 128 kann beispielsweise mittels sogenannten Drallfängern erfolgen, welche ein Axialgelenk aufweisen.

Erfindungswesentlich ist der Ort, an dem die Halterung 128 relativ zu den freien Enden 114a, 116a der Litzen 114, 116 befestigt ist. Und zwar ist dieser Ort derart gewählt, dass der Abstand d zwischen der Halterung 128 und den freien Enden 114a, 116a der Litzen 114, 116 größer ist als eine freie Litzenlänge, die erforderlich ist, um die Litzen durch die Durchgangsbohrungen 118b und 118c des Ankerblocks 118 (siehe Figur 2) hindurchführen und dort mittels der Keile 122 verankern zu können. Auf diese Weise können die beiden Litzen 114 und 116 zur Ankerstelle 106 transportiert werden, bis ihre freien Enden 114a und 116a unmittelbar vor dem Ankerblock 118 angeordnet sind. Dann wird die Transportgeschwindigkeit der Litzen 114 und 116 durch entsprechende Ansteuerung der Winden 136 und 138 derart verringert, dass ihre freien Enden 114a und 116a von Hand in die Durchgangsbohrungen 118b und 118c eingefädelt werden können. Ragen die freien Enden 114a und 116a an der Rückseite des Ankerblocks 118 ausreichend heraus, so werden die Winden 136 und 138 angehalten, um es dem Montagepersonal zu ermöglichen, die Litzen 114 und 116 mittels der Keile 122 im Ankerblock 118 zu verankern. Nach erfolgter Verankerung kann der Klemmeingriff zwischen der Halterung 128 und den Litzen 114 und 116 gelöst werden, sodass die Halterung 128 durch entsprechende Ansteuerung der Winden 136 und 138 wieder zur Ausgangsstelle 126 zurück bewegt werden kann, um dort das nächste Litzenpaar aufzunehmen.

Nachzutragen ist noch, dass an den freien Enden 114a und 116a der Litzen 114 und 116 Führungseinheiten 140 und 142 angeordnet sind (siehe Figur 2). Diese Führungseinheiten 140 und 142 haben die Aufgabe, die freien Enden 114a und 116a der Litzen 114 und 116 davor zu bewahren, sich beim Transport zur Ankerstelle 106 aufgrund ihres Überstands 114b und 116b über die Halterung 128 hinaus zwischen bereits installierten Litzen zu verfangen. Diese Gefahr besteht umso mehr, als die Litzen 112, 114 und 116 in einem Rohr 144 aufgenommen sind, welches zwischen den beiden Ankerstellen 106 und 108 angeordnet ist, um die Litzen vor äußeren Einflüssen zu schützen, insbesondere vor Korrosion.

Vorteilhafterweise sind die beiden Führungseinheiten 140 und 142 mit dem Zugseil 130 lösbar verbunden, wobei die entsprechenden Verbindungsstellen in Figur 2 lediglich schematisch bei 140a und 142a angedeutet sind.

Bei Einsatz derartiger Führungseinheiten 140 und 142 ist es ferner vorteilhaft, wenn der Transport der Litzen 114 und 116 zur Ankerstelle 106 unterbrochen wird, wenn sich die freien Enden 114a und 116a der Litzen 114 und 116 unmittelbar vor dem Ankerblock 118 befinden, um es dem Montagepersonal zu ermöglichen, die Führungseinheiten 140 und 142 von den Litzen 114 und 116 abzunehmen.

In Figur 3 ist eine erste Ausführungsform einer Halterung 128 dargestellt. Sie umfasst einen bezüglich einer Längsachse A spiegelsymmetrisch aufgebauten Basiskörper 150 mit zwei länglichen, nach oben offenen Ausnehmungen 152 und 154, welche dazu ausgelegt und bestimmt sind, die Litzen 114 und 116 aufzunehmen.

Die Ausnehmungen 152 und 154 werden zur Längsachse A hin durch Begrenzungswandungen 152a und 154a begrenzt und auf ihrer von der Längsachse A abgewandten Seite von Stegen 152b und 154b sowie von Oberflächen 152c und 154c, die an Stempeln 156 und 158 ausgebildet sind. Ferner liegen die in den Ausnehmungen 152 und 154 aufgenommenen Litzen 114 und 116 auf einer Oberfläche 150a des Basiskörpers 150 auf. Schließlich weisen die Ausnehmungen 152 und 154 an ihren beiden Längsenden stirnseitige Öffnungen 152d und 152e bzw. 154d und 154e auf. Die Begrenzungswandungen 152a und 154a, sowie die Stege 152b und 154b sind in dem dargestellten Ausführungsbeispiel an den Basiskörper 150 angebracht bzw. einstückig mit diesem ausgebildet.

Die Öffnungen, durch die die Litzen 114 und 116 in die Ausnehmungen 152 und 154 eingelegt werden können, sind in Figur 3 mit 153 bzw. 155 bezeichnet, ihr geradlinig verlaufender Abschnitt mit 153a bzw. 155a.

Wie in Figur 3 durch die Pfeile 160 und 162 angedeutet ist, umfasst die Halterung 128 ferner Haltekrafterzeugungsmittel, mittels derer die Stempel 156 und 158 auf die Litzen 114 und 116 einwirken, um diese gegen die Begrenzungswandung in 152a und 154a anzudrücken. Auf diese Weise werden die Litzen 114 und 116 zwischen den Begrenzungswandungen 152a und 154a einerseits und den Stempeln 156 und 158 andererseits mit einer Kraft festgeklemmt, die es ermöglicht, die Litzen 114 und 116 mittels der Halterung 128 zur Ankerstelle 106 zu transportieren, ohne dass die Litzen 114 und 116 sich unbeabsichtigter Weise selbsttätig aus der Halterung 128 lösen. Die Haltekrafterzeugungsmittel 160 bzw. 162 bilden zusammen mit dem jeweiligen Stempel 156 bzw. 158 Haltekrafterzeugungseinrichtungen im Sinne der Ansprüche.

Die Haltekrafterzeugungsmittel 160 und 162 können als mechanisch oder/und elektromotorisch oder/und elektromagnetisch oder/und pneumatisch oder/und hydraulisch betätigbare Stelleinheiten ausgebildet sein. Unabhängig von der Art der Stellkrafterzeugung kann ferner ein Getriebe vorgesehen sein, welches eine Eingangsbewegung der jeweiligen Stelleinheit in eine Stellbewegung der Stempel 156 und 158 untersetzt.

Beispielsweise können die Haltekrafterzeugungsmittel 160 und 162 von Schraubbolzen gebildet sein, welche in einer Gewindebohrung des Basiskörpers 150 aufgenommen sind und gegen die Stempel 156 und 158 andrücken. Das Gewinde der Schraubbolzen dient dabei der gerade erwähnten Untersetzung der rotatorischen Eingangsbewegung der Schraubbolzen in eine translatorische Stellbewegung der Schraubbolzen und wirkt somit als das Getriebe. Es ist jedoch auch möglich, dass die Haltekrafterzeugungsmittel 160 und 162 als aufblasbare Schlauchelemente ausgebildet sind, deren auf die Litzen 114 und 116 einwirkende Oberflächenabschnitte als die Stempel 156 und 158 wirken.

Ferner ist es denkbar, dass beiden Stempeln 156 und 158 eine gemeinsame Stelleinheit zugeordnet ist. So könnten die Stempel 156 und 158 als Nocken ausgebildet sein, die am Außenumfang einer Scheibe angeordnet sind, welche am Basiskörper 150 um eine zur Längsachse A und zur Querrichtung Q orthogonal verlaufende Achse Z drehbar gelagert ist. In diesem Fall genügt eine einzige Stelleinheit, um durch Drehung der Scheibe beide Stempel 156 und 158 gleichzeitig gegen die Litzen 114 und 116 anzudrücken.

Wie in Figur 3 dargestellt ist, sind sowohl die Begrenzungswandungen 152a und 154a als auch die Oberflächen 152c und 154c der Stempel 156 und 158 gekrümmt ausgebildet. Insbesondere weisen die Begrenzungswandungen 152a und 154a in Richtung der Längsachse A gesehen einen doppelt-S-förmigen Verlauf auf. Dabei ist der seitliche Versatz, d.h. der Versatz in Querrichtung Q, in dem dargestellten Ausführungsbeispielen im Wesentlichen gleich groß bemessen wie der Durchmesser D der Litzen 114 und 116. Ferner umfasst der Basiskörper 150 eine Deckenwandung 164, die in Figur 3 gestrichelt dargestellt und derart angeordnet ist, dass sie jene Abschnitte der Begrenzungswandungen 152a und 154a überdeckt, die den geringsten Abstand von der Längsachse A aufweisen.

Auf diese Weise können die Litzen 114 und 116 wie folgt an der Halterung 128 befestigt werden:
Zunächst werden die Litzen, wie dies in Figur 3 für die Litze 114 dargestellt ist, geradlinig verlaufend in die zugehörige Ausnehmung, hier die Ausnehmung 152 eingeführt, bis sie auf der Oberfläche 150a des Basiskörpers 150 aufliegen. Die Litze 114 tritt dabei durch die Öffnung 152d in die Ausnehmung 152 ein und am anderen Ende der Halterung 128 durch die Öffnung 152e wieder aus dieser aus. Anschließend werden die Haltekrafterzeugungsmittel 160 derart betätigt, dass sich der Stempel 156 seitlich an die Litze 114 angelegt und diese gegen die Begrenzungswandung 152a anzudrücken beginnt. Hierdurch wird der geradlinige Verlauf der Litze in der unmittelbaren Umgebung des Stempels in einen doppelt-S-förmigen Verlauf gebogen, der dem doppelt-S-förmigen Verlauf der zugeordneten Begrenzungswandung entspricht. Dies ist in Figur 3 für das Beispiel der Litze 116 dargestellt. In diesem Zustand untergreift die Litze 116 die Deckenwandung 164, sodass sie von der Begrenzungswandung 154a der Bodenfläche 150a der Oberfläche 154c des Stempels 158 und der Deckenwandung 164 allseitig umschlossen und somit formschlüssig an der Halterung 128 gehalten ist.

In Figur 4 ist eine zweite Ausführungsform einer Halterung dargestellt, die im Wesentlichen der ersten Ausführungsform gemäß Figur 3 entspricht. Daher werden in Figur 4 analoge Teile mit den gleichen Bezugszeichen versehen wie in Figur 3, jedoch vermehrt um die Zahl 100. Darüber hinaus wird die Halterung 228 gemäß Figur 4 im Folgenden nur insoweit beschrieben werden, als sie sich von der Halterung 128 gemäß Figur 3 unterscheidet, auf deren Beschreibung hiermit ansonsten ausdrücklich verwiesen sei.

Die Halterung 228 unterscheidet sich von der Halterung 128 hauptsächlich dadurch, dass eine einzige Haltekrafterzeugungseinheit 260 vorgesehen ist, welche an dem Basiskörper 250 um eine zur Hochachse Z parallel verlaufende Achse X drehbar gelagert ist. Die Haltekrafterzeugungseinheit 260 weist zwei Nocken 260a und 260b auf, die mit den Stempeln 256 und 258 zusammenwirken. Aufgrund dieser Anordnung wirken die Stempel 256 und 258 nicht wie bei der Ausführungsform gemäß Figur 3 von außen nach innen, sondern von innen nach außen. Daher sind die Begrenzungswandungen 252a und 254a der Ausnehmungen 252 und 254, gegen die die Stempel 256 und 258 die Litzen 214 und 216 andrücken, an Teilen des Basiskörpers 250 ausgebildet, welche auf der von der Längsachse A abgewandten Seite der Litzen 214 und 216 angeordnet sind. In analoger Weise sind die Stege 252b und 254b auf der der Längsachse A zugewandten Seite der Litzen 214 und 216 angeordnet. Schließlich ist auch die Deckenwandung 264 zweigeteilt.

Die Drehung der Haltekrafterzeugungseinheit 260 kann in dem Fachmann an sich bekannter Weise herbeigeführt werden. Daher wird an dieser Stelle auf eine detaillierte Beschreibung verzichtet.

In Figur 4 ist unterhalb der Längsachse A der Zustand der Haltekrafterzeugungseinheit 260 dargestellt, welche das Einlegen der Litze 216 in die Ausnehmung 254 ermöglicht. Hierzu sind die beiden Nocken 260a und 260b auf der Längsachse A ausgerichtet. In Figur 4 oberhalb der Längsachse A ist hingegen der Haltezustand dargestellt, gemäß dem die Litze 214 durch den Stempel 256 gegen die Begrenzungswandung 252a und somit unter die Deckenwandung 264 gedrückt wird. Dies wird durch ein Verdrehen der Haltekrafterzeugungseinheit 260 um 90° um die Achse X ermöglicht, so dass der Nocken 260a die Stellung 260a' einnimmt.

## Patentansprüche

1. Verfahren zum Installieren eines Spannelements (114) in einem bereits an einem Bauwerk befestigten Ankerblock (118), umfassend die Schritte:
• das Spannelement (114) wird an einer Halterung (128) angebracht,
• die Halterung (128) wird zum Ankerblock (118) bewegt,
• das Spannelement (114) wird in eine Durchgangsöffnung (118b) des Ankerblocks (118) eingeführt, und
• das Spannelement (114) wird anschließend an dem Ankerblock (118) befestigt.
**dadurch gekennzeichnet, dass** das Spannelement (114) durch die Durchgangsöffnung (118) hindurch geführt wird, dass das Spannelement an dem Ankerblock mittels Keilen befestigt wird, und dass die Halterung (128) an dem Spannelement (114) in einem Abstand (d) zu einem freien Ende (114a) des Spannelements (114), welches an dem Ankerblock zu befestigen ist, angebracht wird, der derart gewählt ist, dass die Länge des sich aus diesem Abstand (d) ergebenden Überstand (114b) des Spannelements (114) auf der dem Ankerblock (118) zugewandten Seite der Halterung (128) größer ist als die Länge eines zum Einführen des Spannelements (114) in die Durchgangsöffnung (118b) des Ankerblocks (118) und Befestigen des Spannelements (114) an dem Ankerblock (118) erforderlichen Abschnitts des Spannelements (114).

2. Verfahren nach Anspruch 1,
**dadurch gekennzeichnet, dass** das Spannelement (114) eine aus einer Mehrzahl von Drähten gebildete Litze umfasst, welche vorzugsweise von einem Schutzmantel umhüllt ist.

3. Verfahren nach Anspruch 1 oder 2,
**dadurch gekennzeichnet, dass** die Halterung (128) mittels eines Zugseils (130, 132) zum Ankerblock (118) bewegt wird.

4. Verfahren nach einem der Ansprüche 1 bis 3,
**dadurch gekennzeichnet, dass** an dem freien Ende (114a) des Spannelements (114), zumindest während die Halterung (128) zum Ankerblock (118) bewegt wird, eine Führungseinheit (140) angebracht ist.

5. Verfahren nach den Ansprüchen 3 und 4,
**dadurch gekennzeichnet, dass** die Führungseinheit (140) mit dem Zugseil (130) verbunden ist, beispielsweise lösbar verbunden ist (bei 140a).

6. Verfahren nach einem der Ansprüche 1 bis 5,
**dadurch gekennzeichnet, dass** die Halterung (128) zum Anbringen von wenigstens zwei Spannelementen (114, 116) ausgebildet ist.

7. Verfahren nach Anspruch 6,
**dadurch gekennzeichnet, dass** die Überstände (114b), 116b) der wenigstens zwei Spannelemente (114, 116) im Wesentlichen gleich lang bemessen sind.

## Claims

1. Method for installing a tensioning element (114) in an anchor block (118) that has already been fastened to a structure, comprising the steps of:
• attaching the tensioning element (114) to a mount (128),
• moving the mount (128) towards the anchor block (118),
• inserting the tensioning element (114) into a through-opening (118b) in the anchor block (118), and
• subsequently fastening the tensioning element (114) to the anchor block (118),
**characterised in that** the tensioning element (114) is guided through the through-opening (118), **in that** the tensioning element is fastened to the anchor block by means of wedges, and **in that** the mount (128) is attached to the tensioning element (114) at a spacing (d) from a free end (114a) of the tensioning element (114) to be fastened to the anchor block that is selected such that the length of the projection (114b) of the tensioning element (114), which is created by this spacing (d), on the side of the mount (128) that is nearer to the anchor block (118) is greater than the length of a portion of the tensioning element (114) that is required in order to insert the tensioning element (114) into the through-opening (118b) in the anchor block (118) and to fasten the tensioning element (114) to the anchor block (118).

2. Method according to claim 1, **characterised in that** the tensioning element (114) comprises a strand, which is made up of a plurality of wires and is preferably sheathed by a protective cover.

3. Method according to either claim 1 or claim 2, **characterised in that** the mount (128) is moved towards the anchor block (118) by means of a traction rope (130, 132).

4. Method according to any of claims 1 to 3, **characterised in that** a guide unit (140) is attached to the free end (114a) of the tensioning element (114), at least whilst the mount (128) is being moved towards the anchor block (118).

5. Method according to claim 3 and claim 4, **characterised in that** the guide unit (140) is connected, for example releasably connected (at 140a), to the traction rope (130).

6. Method according to any of claims 1 to 5, **characterised in that** the mount (128) is designed for the attachment of at least two tensioning elements (114, 116).

7. Method according to claim 6, **characterised in that** the projections (114b, 116b) of the at least two tensioning elements (114, 116) are substantially the same length.

## Revendications

1. Procédé pour installer un élément de tension (114) dans un bloc d'ancrage (118) déjà fixé à un édifice, comprenant les étapes suivantes :
• l'élément de tension (114) est fixé à un support (128),
• le support (128) est déplacé vers le bloc d'ancrage (118),
• l'élément de tension (114) est inséré dans une ouverture de passage (118b) du bloc d'ancrage (118), et
• l'élément de tension (114) est ensuite fixé au bloc d'ancrage (118),
**caractérisé en ce que** l'élément de tension (114) est passé à travers l'ouverture de passage (118), **en ce que** l'élément de tension est fixé au bloc d'ancrage au moyen de cales, et **en ce que** le support (128) est fixé à l'élément de tension (114) à une distance (d) d'une extrémité libre (114a) de l'élément de tension (114) à fixer au bloc d'ancrage qui est choisi de telle sorte que la longueur de la saillie (114b) de l'élément de tension (114) résultant de cette distance (d) sur le côté du support (128) tourné vers le bloc d'ancrage (118) est supérieure à la longueur d'une section de l'élément de tension (114) nécessaire pour insérer l'élément de tension (114) dans l'ouverture de passage (118b) du bloc d'ancrage (118) et pour fixer l'élément de tension (114) au bloc d'ancrage (118).

2. Procédé selon la revendication 1,
**caractérisé en ce que** l'élément de tension (114) comprend un toron formé d'une pluralité de fils, qui est de préférence entouré par une gaine de protection.

3. Procédé selon la revendication 1 ou 2,
**caractérisée en ce que** le support (128) est déplacé vers le bloc d'ancrage (118) au moyen d'une corde de traction (130, 132).

4. Procédé selon l'une quelconque des revendications 1 à 3,
**caractérisé en ce qu'**une unité de guidage (140) est fixée à l'extrémité libre (114a) de l'élément de tension (114), au moins pendant que le support (128) est déplacé vers le bloc d'ancrage (118).

5. Procédé selon les revendications 3 et 4,
**caractérisé en ce que** l'unité de guidage (140) est reliée à la corde de traction (130), par exemple est reliée de manière amovible (en 140a).

6. Procédé selon l'une des revendications 1 à 5,
**caractérisée en ce que** le support (128) est adapté pour la fixation d'au moins deux éléments de tension (114, 116).

7. Procédé selon la revendication 6,
**caractérisée en ce que** les saillies (114b, 116b) desdits au moins deux éléments de tension (114, 116) sont dimensionnées pour avoir sensiblement la même longueur.
